# FASCICULE DE BREVET EUROPEEN

(11) **EP 0 255 455 B1**
(45) Date de publication et mention de la délivrance du brevet: **04.07.1990**
(21) Numéro de dépôt: 87420205.4
(22) Date de dépôt: 28.07.1987
(51) Int. Cl.: B65D 75/32

(54) **Emballage permettant de présenter verticalement des produits divers tels que des articles textiles en forme de panneau et procédé pour la réalisation d'un tel produit**
Verpackung zur vertikalen Präsentation verschiedener Produkte, wie etwa Stoffbahnen, sowie Herstellungsverfahren für eine solche Verpackung
Package for the vertical display of various products such as textile sheets and method of manufacturing such a package

(30) Priorité: 29.07.1986 FR 8611161
(43) Date de publication de la demande: 03.02.1988
(73) Titulaire: SOCIETE ANONYME DES TISSUS FANTAISIE Société Anonyme dite:, F-69170 Tarare (FR)
(72) Inventeur: Vedrenne, Daniel, F-69490 Pontcharra Sur Turdine (FR)
(74) Mandataire: Laurent, Michel

(56) Documents cités:
- FR-A- 2 186 913
- FR-A- 2 355 484
- FR-A- 2 556 575

## Description

La présente invention concerne un nouveau type d'emballage permettant de présenter verticalement des produits divers et plus particulièrement des produits de grande longueur tels que des articles textiles en forme de panneau; elle concerne également un procédé permettant la réalisation d'un tel produit emballé.

Dans la suite de la description, l'invention sera décrite plus particulièrement pour un emballage permettant de présenter verticalement un rideau ou tout autre panneau textile, tels que draps, couvertures, nappes ..., mais il est évident que cela n'est pas limitatif et qu'un tel emballage pourrait également être utilisé pour d'autres applications pour lesquelles se posent des problèmes similaires et pour présenter, non pas un seul article, mais éventuellement plusieurs articles disposés les uns à côté des autres, par exemple des ceintures, cravates ...

A ce jour, pour la commercialisation d'articles textiles en forme de panneau, tels que rideaux, tentures ..., diverses solutions sont proposées pour assurer à la fois le stockage et la protection (emballage) de l'article ainsi que sa présentation sur le site de vente.

L'une des solutions, qui permet d'assurer une grande protection de l'article, consiste par exemple comme cela ressort du FR-A 2 186 931 a réaliser un emballage fermé, du type "blister", c'est-à-dire constitué essentiellement par une coquille transparente qui comporte, à sa partie supérieure, une ouverture ou un crochet servant à les suspendre sur les broches support d'un présentoir. Dans un tel type de présentation, si la protection est parfaitement assurée, en revanche la présentation de l'article n'est pas idéale étant donné que très souvent, il est replié de manière à présenter un encombrement minimum, de telle sorte que l'utilisateur ne peut pas visualiser aisément l'aspect qu'aura l'article une fois mis en place, ni le toucher, ce qui est parfois un très bon argument de vente. Par ailleurs, les crochets que comportent de tels emballages manquent très souvent de solidité et ont tendance à se tordre.

Une autre solution qui permet de résoudre le problème de la présentation visuelle de l'article et offre également la possibilité à l'utilisateur de le toucher, consiste, après avoir replié le panneau sur lui-même, à utiliser à un système comparable à un cintre sur la barre duquel il est suspendu à cheval, ledit cintre étant lui-même recouvert, à l'extérieur de l'article, et à sa partie supérieure,d'une carte repliée portant la marque, les références, la reproduction intégrale du motif... Un tel mode de présentation économique et attrayant présente cependent comme inconvénient de manquer de résistance, les encarts placés sur l'article à sa partie supérieure pouvant par ailleurs être enlevés facilement et l'article pouvant glisser sur la barre support sur laquelle il est monté à cheval.

Or on a trouvé, et c'est ce qui fait l'objet de la présente invention, un nouveau type d'emballage qui, non seulement, permet de résoudre l'ensemble des problèmes précités par le fait qu'il permet de présenter verticalement tous types d'articles pour lesquels cela est souhaitable, tels que articles textiles mais également est très esthétique, simple à fabriquer et à utiliser et permet d'assurer un maintien parfait desdits articles sur le présentoir de vente et permettant à l'utilisateur de toucher l'article. Cette solution est definie dans la revendication 1.

De préférence, conformément à l'invention :
- les deux demi-coques transparentes sont réalisées par thermoformage ou injection, de manière à présenter sur leur périphérie des rebords continus permettant de les solidariser l'une à l'autre, le crochet de la partie supérieure étant également thermoformé :
- la plaque intermédiaire interposée entre les deux demi-coques est de préférence à base de la même matière que ces dernières, polyéthylène par exemple, cette plaque étant éventuellement colorée afin de pouvoir différencier les catégories d'articles les uns par rapport aux autres (dimensions différentes d'un rideau par exemple) ;
- la plaque intermédiaire comporte, outre la fente destinée à assurer le maintien de l'article, une seconde fente, parallèle à la précédente, disposée au-dessus de cette dernière et permettant la mise en place d'un encart comportant des informations sur le produit (publicité, composition, reproduction photographique..).

L'invention concerne également un procédé permettant la réalisation d'un produit emballé à partir d'un tel emballage, ce procédé etant defini dans la revendication 5.

L'invention et les avantages qu'elle apporte seront cependant mieux compris grâce à l'exemple de réalisation donné ci-après à titre indicatif et non limitatif et qui est illustré par les schémas annexés dans lesquels :
- la figure 1 est une vue partielle éclatée, en perspective, d'un emballage conforme à l'invention, la produit qu'il doit renfermé n'étant pas représenté ;
- la figure 2 est une vue en perspective éclatée montrant les différents éléments constituant l'emballage selon l'invention ainsi que les phases opératoires pour la réalisation de produits emballés ;
- la figure 3 illustre en perspective, également éclatée, un produit emballé conformément à l'invention.

Dans la suite de la description, les mêmes références sont utilisées pour désigner les mêmes éléments ou des éléments équivalents, éventuellement en les affectant d'un indice pour différencier les différentes pièces élémentaires les unes des autres.

Si l'on se reporte à ces schémas, l'emballage conforme à l'invention est constitué essentiellement de deux demi-coques (1a,1b) identiques, obtenues par thermoformage (ou tout autre moyen tel qu'à injection), par exemple d'une feuille de polychlorure de vinyle transparente. Ces deux demi-coques (1a,1b) comportent sur leur périphérie des rebords (2a,2b) qui, lorsque l'emballage est réalisé, constituent les zones de jonction entre les coques (1a,1b).

A la partie supérieure (3a,3b) de chacune des demi-coques (1a,1b), est prévue une zone en forme de crochet (4a,4b). Ces crochets (4a,4b) sont également thermoformés de manière à former un volume de profondeur E en retrait par rapport aux rebords de liaison (2a,2b).

Les demi-coques (1 a,1 b) sont ouvertes à leur partie inférieure (5a,5b).

Conformément à l'invention, pour assurer le maintien du produit à l'intérieur de l'emballage, est prévue une plaque intermédiaire (6) destinée à être interposée entre les deux demi-coques (1a,1b). Cette plaque intermédiaire (6) comporte également, à sa partie supérieure, un crochet (4c) plat, et non pas en relief comme les demi- crochets (4a,4b) des demi-coques (1a,1b). La plaque intermédiaire (6) comporte, par ailleurs, en dessous du crochet (4c) une fente transversale (7) dont les dimensions sont fonction du produit à emballer. La hauteur de cette fente transversale (7) et sa largeur sont telles que le produit (8) replié afin d'être présenté puisse être introduit sans pratiquement glisser de part et d'autre de la plaque (6). De préférence, bien que cela ne soit pas indispensable, une seconde fente (9) est prévue, au-dessus de la fente (7) destinée à assurer le maintien du produit, afin de pouvoir introduire à l'intérieur de l'emballage un encart (10) portant, par exemple, des mentions publicitaires, renseignements sur le produit. La profondeur des demi-coques (1a,1b) est telle qu'après réalisation de l'emballage, le produit replié soit parfaitement maintenu entre les faces extérieures des coques.

Pour réaliser un produit emballé conforme à l'invention, on procède de la manière suivante.

Après réalisation des pièces élémentaires (1a,1b, 6) destinées à former l'emballage, on met en place le produit (8) sur la plaque intermédiaire (6) on le faisant passer à l'intérieur de la fente (7). On positionne si cela est nécessaire l'encart (10) à l'intérieur de la fente (9). Cela étant fait, les deux demi-coques (1 a,1 b) sont disposées de part et d'autre de la plaque intermédiaire (6) et ces trois éléments sont soudés ensemble le long des rebords périphériques (2a,2b), les parties débordantes (11a,11b,11c) représentées en traits pointillés à la figure 2 éant découpées simultanément à l'opération de soudure. Afin de faciliter le positionnement des différentes pièces élémentaires, lors de cette opération de découpe périphérique-soudure, les parties débordantes (11a,11b) des deux demi-coques (1a,1b) comportent de préférence des tetons de positionnement complémentaires, par exemple deux parties en relief dans la partie périphérique (11 a) pouvant s'adapter dans deux parties en creux correspondantes prévues dans la zone périphérique (11b).

Par rapport aux solutions antérieures, l'invention présente de nombreux avantages parmi lesquels on peut citer :
- une très grande solidité ainsi qu'un maintien parfait de l'article à l'intérieur des coques ;
- du fait de la structure particulière du crochet que comporte un tel emballage ainsi que la présence de la plaque intermédiaire, une très grande rigidité de l'ensemble ;
- le fait qu'il est très difficile d'enlever l'article et l'encart de l'emballage sans détériorer celui-ci :
- la possibilité de différencier les différents produits les uns des autres par le fait que la plaque intermédiaire (6) peut être de couleur différente et est parfaitement visible, au moins au niveau du crochet et en dessous de ce dernier, au travers des coques transparentes.

L'invention n'est pas limitée à l'exemple de réalisation décrit précédemment mais seulement par les revendications.

## Revendications

Emballage permettant de présenter verticalement des produits divers tels que des articles textiles en forme de panneau, du type constitué d'une coquille transparente, comportant à sa partie supérieure un crochet servant à la suspendre, ladite coquille étant constituée de deux demi-coques identiques (1 a, 1 b), solidarisées sur leur pourtour (2a, 2b), le volume compris entre les deux demi-coques correspondant au volume de l'article (8) replié à présenter, caractérisé en ce que lesdites coques (1a, 1 b) emprisonnent entre elles une plaque support (6) qui s'étend sur toute la largeur dudit emballage et qui comporte, parallèle à son bord supérieur voisin du crochet de maintien de l'emballage, au moins une fente (7) permettant le passage de l'article replié et à présenter, la coquille étant ouverte à sa partie inférieure.

2. Emballage selon la revendication 1, caractérisé par le fait que les deux demi-coques transparentes (1a, 1b) sont réalisées par thermoformage ou injection de manière à présenter sur leur périphérie des rebords (2a, 2b) continus permettant de les solidariser l'une de l'autre en emprisonnant la plaque support (6), le crochet (4a; 4b) de la partie supérieure étant également thermoformé.

3. Emballage selon l'une des revendications 1 et 2, caractérisé par le fait que la plaque intermédiaire (6) interposée entre les deux demi-coques (1a, 1b) est à base de la même matière que ces dernières, cette plaque étant colorée afin de pouvoir différencier les catégories d'articles les uns par rapport aux autres.

4. Emballage selon l'une des revendications 1 à 3, caractérisé par le fait que la plaque intermédiaire (6) comporte, outre la fente (7) destinée à assurer le maintien de l'article (8), une seconde fente (9), disposée au dessus de la fente (7) et permettant la mise en place d'un encart (10) comportant des informations sur le produit.

5. Procédé permettant la réalisation d'un produit emballé à partir d'un memballage selon l'une des revendications 1 à 4, caractérisé par le fait qu'après avoir réalisé les deux demi-coques (1 a, 1 b) et la plaque intermédiaire (6) et avant assemblage, on met en place le produit (8) sur la plaque intermédiaire (6) en l'introduisamt dans la fente (7) qu'elle comporte puis, après avoir éventuellement introduit un encart (10) dans une seconde fente (9), on rapporte, de part et d'autre de la plaque intermédiaire (6), les deux demi-coques (1a, 1 b), la liaison de ces trois éléments étant réalisée par thermosoudage.

## Patentansprüche

1. Verpackung, die eine vertikale Präsentation verschiedener Produkte, wie Textilwaren in Bahnen, ermöglicht, mit einer transparenten Schale, die am oberen Bereich einen Haken zum Aufhängen derselben aufweist, wobei die Schale aus zwei gleichen Halbschalen (1a, 1b) gebildet wird, die über ihren Umfang (2a, 2b) miteinander fest verbunden sind, wobei der zwischen beiden Halbschalen vorhandene Raum dem Raumbedarf eines zu präsentierenden gefalteten Gegenstandes (8) entspricht, dadurch gekennzeichnet, daß zwischen den Schalen (1a, 1b) eine Trägerplatte (6) gefangen aufgenommen ist, die sich über die gesamte Breite der Verpackung erstreckt und die, parallel zu ihrem oberen Rand, benachbart zum Haken zum Halten der Verpackung, zumindest einen Schlitz (7) aufweist, durch den der zu präsentierende und gefaltete Gegenstand durchtreten kann, wobei die Schale am unteren Ende offen ist.

2. Verpackung nach Anspruch 1, dadurch gekennzeichnet, daß die beiden transparenten Halbschalen (1a, 1b) derart durch Wärmeformen oder einen Spritzvorgang hergestellt werden, daß sie an ihrem Umfang durchgehende Randleisten (2a, 2b) aufweisen, über die diese miteinander fest verbunden werden können, wobei sie die Trägerplatte (6) gefangen aufnehmen, wobei der Haken (4a, 4b) des oberen Bereichs gleichermaßen wärmegeformt ist.

3. Verpackung nach einem der Ansprüche 1 und 2, dadurch gekennzeichnet, daß die zwischen den beiden Halbschalen (1a, 1b) angeordnete Platte (6) aus demselben Material wie die letzteren besteht, wobei diese Platte farbig ist, um die Gattungen der Gegenstände unterscheiden zu können.

4. Verpackung nach einem der Ansprüche 1 bis 3, dadurch gekennzeichnet, daß die zwischenliegende Platte (6) außer dem Schlitz (7), der dazu vorgesehen ist, den Gegenstand (8) zu halten, noch einen zweiten Schlitz (9) aufweist, der oberhalb des Schlitzes (7) angeordnet ist, und der das Einbringen einer Beilage (10) ermöglicht, die Informationen über das Produkt enthält.

5. Verfahren zum Herstellen eines mit einer Verpackung nach einem der Ansprüche 1 bis 4 verpackten Produktes, dadurch gekennzeichnet, daß, bevor die beiden Halbschalen (1a, 1b) und die zwischenliegende Platte geformt werden und vor deren Zusammenbau der Gegenstand (8) an der zwischenliegenden Platte (6) dadurch an Ort und Stelle gebracht wird, daß dieser in den Schlitz (7) eingeführt wird, und nachdem möglicherweise eine Beilage (10) in den zweiten Schlitz (9) eingeführt ist, die beiden Halbschalen (1a, 1b) beidseits der zwischenliegenden Platte (6) aneinandergelegt werden, wobei das Verbinden der drei Bauteile durch eine Heißversiegelung bewerkstelligt wird.

## Claims

1. Package permitting the vertical display of various products, such as textile articles in the form of a panel, of the type consisting of a transparent shell, having at its top part a hook serving to suspend it, the said shell consisting of two identical half-shells (1a, 1b), secured over their perimeter (2a, 2b), the volume contained between the two half-shells corresponding to the volume of the folded article (8) to be displayed, characterized in that the said shells (1a, 1b) enclose between them a support plate (6) which extends over the entire width of the said package and which has, parallel to its top edge adjoining the package-holding hook, at least one slot (7) permitting the passage of the folded article to be displaced, the shell being open at its bottom art.

2. Package according to Claim 1, characterized in that the two transparent half-shells (1 a, 1b) are manufactured by thermoforming or injection so that they have, over their periphery, continuous rims (2a, 2b) permitting them to be secured to one another while enclosing the support plate (6), the hook (4a, 4b) of the top part likewise being thermoformed.

3. Package according to one of Claims 1 and 2, characterized in that the intermediate plate (6) inserted between the two half-shells (1a, 1b) is based on the same material as the latter, this plate being coloured in order to be able to differentiate the categories of articles from one another.

4. Package according to one of Claims 1 to 3, characterized in that the intermediate plate (6) has, besides the slot (7) intended to hold the article (8), a second slot (9) arranged above the slot (7) and permitting the introduction of an insert (10) containing information on the product.

5. Method permitting the manufacture of a packaged product from a package according to one of Claims 1 to 4, characterized in that, after manufacturing the two half-shells (1a, 1b) and the intermediate plate (6) and before assembly, the product (8) is positioned on the intermediate plate (6) by introducing it into the slot (7) which it contains and then, after optionally introducing an insert (10) into a second slot (9), the two half-shells (1 a, 1b) are brought together on each side of the intermediate plate (6), these three elements being joined by heat sealing.
